# FASCICULE DE BREVET EUROPEEN

(11) **EP 0 678 311 B1**
(45) Date de publication et mention de la délivrance du brevet: **02.01.1997**
(21) Numéro de dépôt: 95400811.6
(22) Date de dépôt: 11.04.1995
(51) Int. Cl.: A62C 37/08

(54) **Installation fixe de lutte contre l'incendie**
Ortsfeste Feuerbekämpfungseinrichtung
Stationary installation for fighting fires

(30) Priorité: 12.04.1994 FR 9404420
(43) Date de publication de la demande: 25.10.1995
(73) Titulaire: ETABLISSEMENTS MOLIERE SA, F-31820 Pibrac (FR)
(72) Inventeur: Moliere, Alain, F-31770 Colomiers (FR)
(74) Mandataire: Ravina, Bernard

(56) Documents cités:
- EP-A- 0 555 147
- US-A- 3 799 271

## Description

La présente invention a pour objet une installation fixe de lutte contre l'incendie principalement destinée à la protection des locaux ou autres enceintes contenant des matériaux inflammables.

On connaît de l'art antérieur des installations fixes de lutte contre l'incendie, du type précité, constituées par un réseau de conduites de transport d'un liquide extincteur qui peut être de l'eau. Ce réseau est monté à distance du sol, habituellement à proximité du plafond et comporte de place en place des buses avec dispositif de pulvérisation du liquide extincteur, obturées par des ampoules thermo-cassantes. Ces buses avec leur dispositif de pulvérisation et leur ampoule forment saillie sous leur conduite respective et sont disposées au dessus des zones à protéger. Sous l'effet d'une forte élévation de température, le liquide contenu dans chaque ampoule est appelé à se dilater ce qui provoque la rupture de cette dernière. Il en résulte l'ouverture de l'orifice de la buse et l'aspersion du liquide extincteur sur la zone en incendie.
Ce genre d'installation très largement utilisé ne peut convenir pour certains locaux notamment ceux qui doivent présenter au niveau de leur plafond un relief particulier adapté à l'absorption des ondes électro-magnétiques par exemple. De tels locaux utilisés pour mener certains essais sont appelés parfois chambre sourde.

Il est préférable aussi d'éviter l'emploi de ce genre d'installations dans des locaux ou enceintes dans lesquels existent des risques importants de ruptures des ampoules par chocs mécaniques. C'est le cas notamment des entrepôts de marchandises dans lesquels bien souvent des précautions sont prises pour éviter tout contact de ces marchandises avec l'eau.

Une autre installation est connue du brevet US-A-3 799 271. Cette installation, qui sert de base pour le préambule de la revendication 1, comporte de lances avec organe d'aspersion, disposées de manière attenante au plafond de la zone à protéger et raccordées aux conduites d'un réseau de distribution d'un fluide extincteur par l'intermédiaire d'un joint tournant. Chaque lance est montée de manière articulée sur sa conduite pour pivoter autour de l'axe de cette dernière depuis une position horizontale de veille vers une position verticale d'utilisation.

Enfin les installations du genre précité sont essentiellement aériennes et placées à distance des zones à protéger et sont de ce fait inefficace pour le traitement précoce d'un incendie localisé.

La présente invention a donc pour objet de résoudre les problèmes sus évoqués en mettant en oeuvre une installation avec organes d'aspersion, mobiles depuis une position de veille ou d'effacement selon laquelle ils sont protégés des chocs mécaniques, vers une position d'utilisation selon laquelle est réalisée l'aspersion du liquide extincteur sur la zone en incendie.

Un autre objet de la présente invention est une installation dont les organes d'aspersion sont disposés à proximité immédiate de la zone qu'ils doivent chacun protéger ce qui permet un traitement précoce de l'incendie et évite l'extension de ce dernier à d'autres zones du local.

A cet effect, l'installation de lutte contre l'incendie destinée à l'équipement des locaux pouvant contenir des matières inflammables comprenant au moins une lance avec organe d'aspersion, raccordée à l'une des conduites d'un réseau de distribution d'un fluide extincteur par l'intermédiaire d'un joint tournant, ladite lance étant montée de manière articulée sur sa conduite pour pivoter autour de l'axe de cette dernière depuis une position de veille vers une position d'utilisation, se caractérise essentiellement en ce que la lance est disposée de manière attenante à l'une des parois de la zone à protéger, que le maintien de ladite lance en position de veille selon laquelle elle occupe une position sensiblement verticale est assuré par un système mécanique d'attache solidaire d'une part de la paroi et d'autre part de ladite lance, que le système mécanique d'attache comprend au moins en relation de liaison qlissière avec la bouche de sortie de la lance un élément de déverrouillage dont une des faces est disposée sur le trajet d'écoulement du fluide dans la lance et que ledit organe de déverrouillage sous l'effet de la poussée exercée sur lui par l'écoulement vers l'extérieur du fluide contenu dans la lance se déplace suivant l'axe de la lance dans le sens d'écoulement du fluide, vers une position de déverrouillage selon laquelle la liaison mécanique d'attache entre la lance et la paroi est rompue ce qui permet le pivotement de ladite lance vers sa position d'utilisation selon laquelle elle occupe une position sensiblement horizontale, au moins sous l'effet de son propre poids.

D'autres avantages et caractéristiques de l'invention apparaitront à la lecture de la description d'une forme préférée de réalisation donnée à titre d'exemple non limitatif en se référant aux dessins annexés en lesquels :
- la figure 1 est une vue d'une première forme de réalisation de l'installation de lutte contre l'incendie, selon l'invention, la lance montrée sur cette figure est disposée selon la position de veille,
- la figure 2 montre l'installation selon la première forme de réalisation, la lance montrée sur cette figure est en position d'utilisation,
- la figure 3 montre le détail de l'organe de verrouillage,
- la figure 4 est une vue en coupe longitudinale d'une lance et du systéme d'attache selon une seconde forme de réalisation.

Telle que représentée, l'installation selon l'invention, de lutte contre l'incendie est destinée à équiper des laboratoires d'essai, des locaux contenant des produits inflammables et tout autre type d'enceinte à proteger de l'incendie.

L'installation comprend un réseau de distribution d'un fluide extincteur constitué par une ou plusieurs conduites 1 de transport de ce fluide qui peut être de l'eau additionnée d'agents mouillants ou moussants. Ce réseau de canalisation peut être connecté via une vanne commandée électriquement, à un réservoir de fluide extincteur.
Il pourra être également associé à cette installation une pompe pour puiser à la commande le fluide dans le réservoir et le pulser dans le réseau de canalisation.
L'installation comportera des moyens de détection des incendies et de commande, lesquels dès détection d'un incendie activeront l'électrovanne puis la pompe de façon que le fluide extincteur soit pulsé depuis le réservoir vers une ou plusieurs lances d'incendie 2 au travers du réseau de conduites 1.
La répartition des lances à incendies dans le local est fonction de la répartition dans ce dernier des zones à risques. Chaque zone à risques sera équipée d'une ou plusieurs lances disposées au plus près du ou des endroits où existent des risques de formation de foyer d'incendie.

Avantageusement, les lances d'incendies 2 de chaque zone seront disposées de manière attenante aux parois verticales 3 de cette dernière et pourront en position de veille se loger en totalité chacune dans une niche pratiquée dans la paroi pour notamment être à l'abri des chocs.
Conformément à l'invention, chaque lance se raccorde de manière articulée à sa conduite par l'intermédiaire d'un joint tournant étanche 4.

Préférentiellement, le segment de la conduite auquel se raccorde la lance se développe horizontalement de sorte que la lance à incendie peut pivoter autour de l'axe horizontal de ce segment depuis une position de veille vers une position d'utilisation.
Selon la position de veille, la lance 2 occupe une position sensiblement verticale au dessus de la conduite tandis que selon la position d'utilisation, la lance occupe une position horizontale ou légèrement inclinée par rapport à l'horizontale.
La lance selon la position de veille pourra occuper une position légèrement inclinée par rapport à la verticale dans le sens du pivotement vers sa position d'utilisation de sorte que ce pivotement pourra être induit seulement par le poids de la lance.

Préférentiellement, un organe ressort 5 sera disposé entre la lance 2 et la paroi 3 de façon à accélérer le pivotement de la lance.

Cette disposition sera également employée lorsque la lance doit occuper une position verticale ou une position d'inclinaison contraire au sens de pivotement vers la position d'utilisation.

La position horizontale de la lance est matérialisée par un moyen de butée 6 s'opposant à la poursuite du pivotement de la lance vers le bas. Ce moyen de butée selon la forme préférée de réalisation est constitué par un lien souple fixé d'une part à la paroi 3 et d'autre part au fût de la lance. Tout autre moyen de butée pourra être utilisé.

Conformément à l'invention, le maintien de la lance selon la position de veille est assuré par un système mécanique d'attache solidaire d'une part de la paroi 3 et d'autre part de la lance 1. Ce système mécanique d'attache comporte en relation de liaison glissière avec la lance et plus précisément avec la bouche de sortie de cette dernière, un élément de déverrouillage 7 dont une des faces 7A est en regard du canal interne de la lance et se développe transversalement par rapport à l'axe de ce dernier. Ainsi, l'élément de déverrouillage par la face 7A est disposé sur le trajet d'écoulement vers l'extérieur du fluide engagé dans le canal de la lance et subit du fluide, lorsque ce dernier s'écoule vers l'orifice de sortie, une poussée sous l'action de laquelle il est amené à se déplacer axialement par rapport à la lance 2 et ce selon le sens d'écoulement du fluide vers une position de déverrouillage selon laquelle la liaison mécanique d'attache entre la lance 2 et la paroi 3 est rompue. La rupture de cette liaison autorise le pivotement de la lance vers sa position d'utilisation.
Le système d'attache, selon la forme de réalisation représentée aux figures 1 et 2, comprend un organe de déverrouillage qui selon la position de déverrouillage est séparé de la lance 2.
Cet organe de déverrouillage est avantageusement constitué par un bouchon amovible d'obturation de la bouche de sortie de la lance. Le système mécanique outre le bouchon comporte un lien 8 fixé d'une part à ce bouchon et d'autre part à la paroi 3.
De préférence, ce lien est souple, le maintien de la lance selon la position de veille étant assuré par mise en tension du câble. Le lien souple peut être constitué soit par par un câble métallique soit par une chainette soit par tout autre organe approprié.
Préférentiellement, le bouchon comporte un épaulement pour limiter son enfoncement dans la lance. Le lien souple est fixé par une de ses extrémités dans un perçage pratiqué dans le bouchon. Par son autre extrémité, ce lien est solidaire d'un organe de fixation tel qu'une cheville engagée dans un orifice de la paroi à une hauteur appropriée de façon que le câble puisse se tendre selon une direction sensiblement radiale à la lance 2.
A distance de sa bouche de sortie, la lance reçoit un plateau de rebondissement 10 porté par deux pattes latérales 11.

L'installation selon la forme de réalisation, objet des figures 1 et 2 est équipée d'un réseau sec et sans pression de distribution de fluide extincteur. Par ailleurs, cette installation comprend un moyen de détection d'incendie connu de l'homme de l'art, délivrant, lorsqu'un incendie est détecté, un signal d'activation de l'électrovanne et de la pompe de façon que du fluide extincteur soit pulsé dans les conduites. Ce fluide vient frapper la face 7A du bouchon ou bien comprimer l'air contenu dans la lance ce qui repousse le bouchon et libère la lance de sa position de veille.

En figure 4 est représentée une installation avec réseau de conduite sous pression de fluide extincteur.
L'organe de déverrouillage 9 du système d'attache selon la figure 3 est traversé de part en part suivant son axe par un orifice 12 de passage du fluide extincteur.
Cet orifice axial est obturé extérieurement par une ampoule 13 thermo-cassante disposée entre l'organe 9 et un plateau de rebondissement 10 porté par des pattes latérales 11 fixées au dit organe 9. Intérieurement, l'orifice de passage 12 débouche dans une cavité conique de l'organe de déverrouillage. Cette cavité est tournée vers l'ajutage de la lance et est délimitée par une face concave 9A recevant la poussée du fluide. L'organe de déverrouillage selon la figure 3 demeure toujours solidaire de la lance 2. Selon cette forme de réalisation, l'organe de déverrouillage comprend une prolongation radiale 14 externe à la lance 2 traversé de part en part parallèlement à l'axe de la lance 2 par un orifice 15. Cette prolongation radiale peut former un bourrelet annulaire autour de l'organe de déverrouilage.
Ce mécanisme d'attache comprend en fixation à la paroi 3, un bras horizontal 16 support d'un pion vertical 17 en saillie vers le haut, engagé lorsque la lance est en position de veille, dans l'orifice 15 de la prolongation radiale.
Lorsque l'organe de déverrouillage 9 est amené selon la position de déverrouillage par mouvement axial vers le haut sous l'effet de la poussée du fluide, l'orifice 15 de la prolongation radiale se libère du pion 17, ce qui autorise le pivotement de la lance 2 vers sa position d'utilisation.

Préférentiellement, l'organe de déverrouillage 9 comprend un fût 18 monté en coulissement dans l'alésage d'une bague palier 19 montée en extrémité de la lance 2, ledit fût 18, dans la lance étant doté d'un piston 20et à l'extérieur de la lance de la prolongation axiale.
Le fût 18 se présente sous une forme tubulaire cylindrique. Par passage au travers de l'alésage de la bague palier 19, le fût 18 pénètre dans la lance 2. L'alésage du fût ouvert en extrémité inférieure est délimité en partie supérieure par la face 9A. En extrémité inférieure, le fût reçoit le piston 20 lequel est assujetti à coulisser dans l'alésage cylindrique de la lance contre la face cylindrique de ce dernier.
Le piston 20 comportera comme connu un ou plusieurs anneaux d'étanchéïté 21 venant contre la face cylindrique de la lance 2. Préférentiellement, un ressort de compression 22 est disposé autour du fût 18 entre la bague palier 19 et le piston 20, l'organe de déverrouillage se déplaçant vers sa position de déverrouillage à l'encontre de l'action exercée par ce ressort 22 de compression.
Avantageusement, la bague palier 19 est filetée et est engagée dans un taraudage pratiqué en extrémité de la lance. En position de veille, la prolongation radiale 14 sous l'action du ressort de compression vient en appui contre le bras support 16. En variante, le fût vient porter contre un épaulement interne de la lance 2.
Le fluide extincteur en pression dans la lance, exerce une poussée axiale sur la face 9A et sur le piston 20 de l'organe 9. Tant que l'installation est placée dans des conditions de veille, la force exercée par le ressort 22 de compression sur le piston 20 compense la poussée axiale exercée par le fluide sur l'organe 9 et s'oppose au mouvement axial de l'organe 9 vers sa position de déverrouillage.
La force axiale exercée sur le piston 20 par le ressort 22 dépend du degré de compression de ce dernier lequel est donné par le degré d'enfoncement de la bague palier 19 dans la lance.
Par ajustement de l'enfoncement de la bague palier dans la lance il est donc possible d'ajuster une valeur de seuil de pression en dessous duquel l'organe de déverrouillage 9 ne se déplace pas.
Cette valeur de seuil est légèrement supérieure à la valeur statique de la pression du fluide extincteur dans le réseau de conduite lorsque l'installation est en configuration de veille.
En revanche, en configuration d'alerte et de lutte contre l'incendie la pression du fluide s'accroit et dépasse le seuil préalablement déterminé ce qui conduit au déplacement de l'organe de déverrouillage 9 vers sa position de déverrouillage.

Pour un tel type d'installation, la chaleur dégagée par un incendie conduit à la dilatation du liquide contenu dans l'ampoule 13 et à la rupture de cette dernière.
L'orifice 12 se trouve alors dégagé ce qui provoque une chute de pression dans la conduite. La détection de l'incendie est réalisée par détection de cette chute de pression à l'aide de capteur de pression et autres organes. A partir du signal émis par le capteur de pression, représentatif d'une chute brusque de pression, l'électrovanne et la pompe sont activées afin que du fluide extincteur soit pulsé dans les conduites suivant une pression supérieure à la valeur du seuil préalablement déterminé, et que l'organe de déverrouillage soit repoussé vers le haut et l'orifice 15 dégagé du pion 17.

Il va de soi que la présente invention peut recevoir tous aménagements et toutes variantes dans le domaine des équivalents techniques sans pour autant sortir du cadre du présent brevet, tel que défini par les revendications.

## Revendications

1. Installation de lutte contre l'incendie destinée à l'équipement des locaux pouvant contenir des matières inflammables comprenant au moins une lance (2) avec organe d'aspersion, raccordée à l'une des conduites (1) d'un réseau de distribution d'un fluide extincteur par l'intermédiaire d'un joint tournant (4), ladite lance (2) étant montée de manière articulée sur sa conduite (1) pour pivoter autour de l'axe de cette dernière depuis une position de veille vers une position d'utilisation, **caractérisée en ce que** la lance (2) est disposée de manière attenante à l'une des parois (3) de la zone à protéger, que le maintien de ladite lance (2) en position de veille selon laquelle elle occupe une position sensiblement verticale est assuré par un système mécanique d'attache solidaire d'une part de la paroi (3) et d'autre part de ladite lance (2), que le système mécanique d'attache comprend au moins en relation de liaison glissière avec la bouche de sortie de la lance (2), un élément de déverrouillage (7), (9) dont une des faces (7A), (9A) est disposée sur le trajet d'écoulement du fluide dans la lance et que ledit organe de déverrouillage (7), (9), sous l'effet de la poussée exercée sur lui par l'écoulement vers l'extérieur du fluide contenu dans la lance (2) se déplace suivant l'axe de la lance (2) dans le sens d'écoulement du fluide, vers une position de déverrouillage selon laquelle la liaison mécanique d'attache entre la lance (2) et la paroi (3) est rompue ce qui permet le pivotement de ladite lance (2) vers sa position d'utilisation selon laquelle elle occupe une position sensiblement horizontale, au moins sous l'effet de son propre poids.

2. Installation de lutte contre l'incendie selon la revendication 1 caractérisée en ce que l'organe de déverrouillage (7) selon la position de déverrouillage est séparé de la lance (2).

3. Installation de lutte contre l'incendie selon la revendication 2 caractérisée en ce que l'organe de déverrouillage (7) du système mécanique d'attache est constitué par un bouchon amovible d'obturation de la bouche de sortie de la lance (2).

4. Installation de lutte contre l'incendie selon la revendication 3 caractérisée en ce que le système mécanique d'attache est constitué par un bouchon (7) et par un lien (8) fixé d'une part à ce bouchon (7) et d'autre part à la paroi (3).

5. Installation de lutte contre l'incendie selon la revendication 4 caractérisée en ce que le lien (8) est souple.

6. Installation de lutte contre l'incendie selon la revendication 1 caractérisée en ce que l'organe de déverrouillage (9) du système mécanique d'attache est pourvu d'un orifice axial (12) de passage du fluide et que ledit organe en position de déverrouillage demeure solidaire de la lance (2).

7. Installation de lutte contre l'incendie selon la revendication 6 caractérisée en ce que l'organe de déverrouillage (9) du mécanisme d'attache comprend une prolongation radiale (14) externe a la lance (2), traversé de part en part suivant un axe parallèle à l'axe de la lance (2), par un orifice (15) et que le mécanisme d'attache comprend en fixation à la paroi (3) un bras support (16) pourvu en extrémité d'un pion vertical (17) en saillie vers le haut engagé, lorsque la lance (2) est en position de veille, dans l'orifice (15) de la prolongation radiale (14) laquelle est dégagée dudit pion lorsque l'organe de déverrouillage (9) est disposé selon sa position de déverrouillage.

8. Installation de lutte contre l'incendie selon la revendication 6 ou la revendication 7 caractérisée en ce que l'organe de déverrouillage (9) comprend un fût (18) monté en coulissement dans l'alésage d'une bague palier (19) montée en extrémité de la lance (2), ledit fût (18), dans la lance (2), étant doté d'un piston (20) et à l'extérieur de la lance (2) de la prolongation radiale (14).

9. Installation de lutte contre l'incendie selon la revendication 8 caractérisée par un ressort (22) de compression disposé autour fût de l'organe de déverrouillage entre la bague palier (19) et le piston (20) du fût (18), ledit organe de déverrouillage se déplaçant vers sa position de déverrouillage à l'encontre de l'action exercée par ledit ressort de compression.

10. Installation de lutte contre l'incendie selon la revendication 9 caractérisée en ce que la bague palier (19) est filetée et est engagée dans un taraudage pratiqué en extrémité de la lance (2).

11. Installation de lutte contre l'incendie selon l'une quelconque des revendications 6 à 10 caractérisée par une ampoule thermo-cassante (13) d'obturation de l'orifice axial (12) de l'organe de déverrouillage (9), ladite ampoule (13) étant disposée entre ledit organe (9) et un plateau (10) de rebondissement porté par des pattes (11) latérales fixées au dit organe (9) de déverrouillage.

12. Installation de lutte contre l'incendie selon l'une quelconque des revendications précédentes caractérisée par un moyen de butée (6) pour limiter le mouvement de pivotement de la lance (2) vers le bas.

13. Installation de lutte contre l'incendie selon l'une quelconque des revendications précédentes caractérisée en ce que la lance (2) en position de veille est logée en totalité dans une niche pratiquée dans la paroi (3).

14. Installation de lutte contre l'incendie selon l'une quelconque des revendications précédentes caractérisée par un organe ressort (5) interposé entre la lance (2) et la paroi (3) pour accélerer le pivotement de la lance (2) depuis sa position de veille vers sa position d'utilisation.

## Claims

1. A fire-fighting installation intended to be installed in premises that may contain inflammable materials, comprising at least one nozzle (2) with a sprinkling member, connected to one of the pipes (1) of a network for distributing an extinguishing fluid by means of a revolving joint (4), said nozzle (2) being mounted in an articulated manner on its pipe (1) so as to pivot about the axis of the latter from a stand-by position to an operating position, characterised in that the nozzle (2) is arranged so as to be contiguous to one of the walls (3) of the area to be protected, that the maintenance of said nozzle (2) in a stand-by position in which it occupies a substantially vertical position is ensured by a mechanical attachment system integral with the wall (3) on the one hand and said nozzle (2) on the other hand, that the mechanical attachment system comprises, at least in a relationship of sliding connection with the outlet orifice of the nozzle (2), an unlocking member (7), (9), one of the faces (7A), (9A) of which is arranged on the path of flow of the fluid in the nozzle and that said unlocking member (7),(9), through the effect of the thrust exerted on it by the outward flow of the fluid contained in the nozzle (2), is displaced along the axis of the nozzle (2) in the direction of flow of the fluid towards an unlocked position in which the mechanical connection of attachment between the nozzle (2) and the wall (3) is broken, which allows the pivoting of said nozzle (2) towards its operating Position in which it occupies a substantially horizontal position, at least through the effect of its own weight.

2. A fire-fighting installation according to Claim 1 characterised in that, in the unlocked position, the unlocking member (7) is separated from the nozzle (2).

3. A fire-fighting installation according to claim 2 characterized in that the member (7) for unlocking the mechanical attachment system is constituted by a removable plug for obturation of the outlet orifice of the nozzle (2).

4. A fire-fighting installation according to Claim 3 characterized in that the mechanical attachment system is constituted by a plug (7) and by a link (8) fixed on the one hand to that plug (7) and on the other hand to the wall (3).

5. A fire-fighting installation according to Claim 4 characterized in that the link (8) is flexible.

6. A fire-fighting installation according to Claim 1 characterised in that the unlocking member (9) of the mechanical attachment system is provided with an axial orifice (12) for the passage of the fluid and that, in the unlocked position, said member remains integral with the nozzle (2).

7. A fire-fighting installation according to claim 6 characterised in that the unlocking member (9) of the attachment mechanism comprises a radial extension (14) outside the nozzle (2), through which an orifice (15) passes from one side to another along an axis parallel to the axis of the nozzle (2) and that the attachment mechanism comprises fixed to the wall (3) a supporting arm (16) provided at the end with an upward-projecting vertical pin (17) engaged, when the nozzle (2) is in the stand-by position, in the orifice (15) of the radial extension (14) which is disengaged from said pin when the unlocking member (9) is arranged in its unlocked position.

8. A fire-fighting installation according to Claim 6 or claim 7 characterised in that the unlocking member (9) comprises a shaft (18) mounted so as to slide inside the bore of a bearing ring (19) mounted at the end of the nozzle (2), said shaft (18) being provided with a piston (20) inside the nozzle (2) and the radial extension (14) outside the nozzle (2).

9. A fire-fighting installation according to Claim 8 characterized by a compression spring (22) arranged around the shaft of the unlocking member between the bearing ring (19) and the piston (20) of the shaft (18), said unlocking member being displaced towards its unlocked position in opposition to the action exerted by said compression spring.

10. A fire fighting installation according to Claim 9 characterised in that the bearing ring (19) is threaded and is engaged in a threading made at the end of the nozzle (2).

11. A fire-fighting installation according to any one of Claims 6 to 10 characterized by a thermo-breaking bulb (13) obturating the axial orifice (12) of the unlocking member (9), said bulb (13) being arranged between said member (9) and a rebound plate (10) carried by lateral clips (11) fixed to said unlocking member (9).

12. A fire-fighting installation according to any one of the preceding claims characterized by a stop means (6) for limiting the downward pivoting movement of the nozzle (2).

13. A fire-fighting installation according to any one of the preceding claims characterized in that, in the stand-by position, the nozzle (2) is housed wholly in a recess made in the wall (3).

14. A fire-fighting installation according to any one of the preceding claims characterized by a spring member (5) interposed between the nozzle (2) and the wall (3) to accelerate the pivoting of the nozzle (2) from its stand-by position to its operating position.

## Patentansprüche

1. Feuerbekämpfungseinrichtung zur Ausrüstung von Räumlichkeiten, die entflammbare Materialien enthalten können, die wenigstens eine Lanze (2) mit Berieselungsorgan aufweist, die über ein Drehgelenk (4) an eine Leitung (1) eines Verteilernetzes für ein Löschfluid angoschlossen ist, wobei die Lanze (2) zur Verschwenkung um die Achse der Leitung (1) aus einer Wachposition in eine Verwendungsposition an der Leitung (1) angelenkt angebracht ist, **dadurch gekennzeichnet**, daß die Lanze (2) angrenzend an eine der Wände (3) der zu schützenden Zone angeordnet ist, daß der Halt der Lanze (2) in Wachposition, gemäß derer sie eine im wesentlichen vertikale Position einnimmt, durch ein mechanisches Befestigungssystem sichergestellt ist, das einerseits mit der Wand (3) und andererseits mit der Lanze (2) fest verbunden ist, daß das mechanische Befestigungssystem wenigstens in Gleitverbindungsbeziehung mit der Ausblasöffnung der Lanze (2) ein Entriegelungselement (7), (9) aufweist, von dem eine der Seiten (7A), (9A) an der Fluidablaufbahn in der Lanze angeordnet ist, und daß sich das Entriegelungsorgan (7), (9) unter der Wirkung der Schubkraft, die das in der Lanze (2) enthaltene Fluid beim Auslaufen darauf ausübt, längs der Achse der Lanze (2) in Auslaufrichtung des Fluids in eine Entriegelungsposition verschiebt, gemäß derer die mechanische Befestigungsverbindung zwischen der Lanze (2) und der Wand (3) aufgehoben ist, wodurch die Lanze (2) in ihre Verwendungsposition verschwenkt werden kann, gemäß derer sie wenigstens unter der Wirkung ihres eigenen Gewichte eine im wesentlichen horizontale Position einnimmt.

2. Feuerbekämpfungseinrichtung nach Anspruch 1, dadurch gekennzeichnet, daß das Entriegelungsorgan (7) gemäß der Entriegelungsposition von der Lanze (2) getrennt ist.

3. Feuerbekämpfungseinrichtung nach Anspruch 2, dadurch gekennzeichnet, daß das Entriegelungsorgan (7) des mechanischen Befestigungssystems durch einen abnehmbaren Stopfen zum Verschluß der Ausblasöffnung der Lanze (2) gebildet ist.

4. Feuerbekämpfungseinrichtung nach Anspruch 3, dadurch gekennzeichnet, daß die mechanische Befestigungssystem durch einen Stopfen (7) und ein Verbindungsteil (8) gebildet ist, das einerseits an diesem Stopfen (7) und andererseits an der Wand (3) befestigt ist.

5. Feuerbekämpfungseinrichtung nach Anspruch 4, dadurch gekennzeichnet, daß das Verbindungsteil (8) nachgiebig ist.

6. Feuerbekämpfungseinrichtung nach Anspruch 1, dadurch gekennzeichnet, daß das Entriegelungsorgan (9) des mechanischen Befestigungssystems mit einer axialen Öffnung (12) zum Fluiddurchgang versehen ist, und daß das Organ in Entriegelungsposition mit der Lanze (2) fest verbunden bleibt.

7. Feuerbekämpfungseinrichtung nach Anspruch 6, dadurch gekennzeichnet, daß das Entriegelungsorgan (9) den Befestigungsmechanismus eine radiale Verlängerung (14) außerhalb der Lanze (2) aufweist, die längs einer zu der Achse der Lanze (2) parallelen Achse vollständig von einer Öffnung (15) durchsetzt ist, und daß der Befestigungsmechanismus einen an der Wand (3) fixierten Stützträger (16) aufweist, der am Ende mit einem vertikalen Metollteil (17) versehen ist, das nach oben vorspringt und in der Wachposition der Lanze (2) in die Öffnung (15) der radialen vorlängerung (14) eingreift, die von dem Metallteil freigegeben wird, wenn das Entriegelungsorgan (9) gemäß seiner Entriegelungsposition angeordnet ist.

8. Feuerbekämpfungseinrichtung noch Anspruch 6 oder 7, dadurch gekennzeichnet, daß das Entriegelungsorgan (9) einen Schaft (18) aufweist, der gleitend in der Bohrung eines Lagerrings (19) aufgenommen ist, der am Ende der Lanze (2) angebracht ist, wobei der Schaft (18) in der Lanze (2) mit einem Kolben (20) und außerhalb der Lanze (2) mit der radialen Verlängerung (14) vorsehen ist.

9. Feuerbekämpfungseinrichtung nach Anspruch 8, gekennzeichnet durch eine Druckfeder (22), die um den Schaft des Entriegelungsorgans zwischen dem Ringlager (19) und dem Kolben (20) des Schaftes (18) angeordnet ist, wobei sich das Entriegelungsorgan gegen die von der Druckfeder ausgeübte Wirkung in seine Entriegelungsposition verschiebt.

10. Feuerbekämpfungseinrichtung nach Anspruch 9, dadurch gekennzeichnet, daß der Lagerring (19) ein Außengewinde aufweist und mit einem Innengewinde in Eingriff steht, das am Ende der Lanze (2) vorgesehen ist.

11. Feuerbekämpfungseinrichtung nach einem der Ansprüche 6 bis 10, gekennzeichnet durch eine warmbrüchige Ampulle (13) zum Verschluß der axialen Öffnung (12) des Entriegelungsorgans (9), wobei die Ampulle (13) zwischen dem Organ (9) und einer Rückprallplatte (10) angeordnet ist, die von seitlichen Klammern (11) gehalten werden, die an dem Entriegelungsorgan (9) befestigt sind.

12. Feuerbekämpfungseinrichtung nach einem der vorhergehenden Ansprüche, gekennzeichnet durch ein Anschlagmittel (6) zur Begrenzung der Verschwenkungsbewegung der Lanze (2) nach unten.

13. Feuerbekämpfungseinrichtung nach einem der vorhergehenden Ansprüche, dadurch gekennzeichnet, daß die Lanze (2) in der Wachposition völlig in einer in der Wand (3) vorgesehenen Nische aufgenommen ist.

14. Feuerbekämpfungseinrichtung nach einem der vorhergehenden Ansprüche, gekennzeichnet durch ein Federorgan (5), das zwischen der Lanze (2) und der Wand (3) angeordnet ist, um die Verschwenkung der Lanze (2) aus ihrer Wachposition in die Verwendungsposition zu beschleunigen.
